# EUROPÄISCHE PATENTSCHRIFT

(11) **EP 0 135 742 B1**
(45) Veröffentlichungstag und Bekanntmachung des Hinweises auf die Patenterteilung: **22.03.1989**
(21) Anmeldenummer: 84109263.8
(22) Anmeldetag: 03.08.1984
(51) Int. Cl.: H01Q 21/20, H01Q 9/43

(54) **Rundstrahlantenne**
Omnidirectional antenna
Antenne omnidirectionnelle

(30) Priorität: 04.08.1983 DE 3328115
(43) Veröffentlichungstag der Anmeldung: 03.04.1985
(73) Patentinhaber: Messerschmitt-Bölkow-Blohm Gesellschaft mit beschränkter Haftung, D-81663 München (DE)
(72) Erfinder: Tymann, Gerhard, D-8025 Unterhaching (DE); Steiner, Hans-Jürgen, Dipl.-Ing., D-8000 München 70 (DE)

(56) Entgegenhaltungen:
- DE-C- 1 130 868
- DE-C- 2 660 313
- US-A- 3 015 101
- US-A- 3 087 159
- US-A- 4 349 824
- NTZ, 1969, Heft 5, 271-275
- Frequenz 27 (1973), Heft 3, 74-77

## Beschreibung

Die Erfindung betrifft eine Rundstrahlantenne gemäß dem Oberbegriff des Patentanspruchs 1.

Ein Bedarf zum Einsatz derartiger Antennenanordnungen besteht beispielsweise bei Flugkörpern oder auch bei Raumflugkörpern bzw. Satelliten, etwa zu Telemetrie- und Lenkkommando- übertragungszwecken. Dabei wird vor allem verlangt, daß eine möglichst isotrope Rundstrahlcharakteristik erzielbar ist und über einen weiten Raumwinkelbereich keine Einbrüche im Strahlungsdiagramm auftreten. Weiterhin soll die Antennenanordnung flexibel hinsichtlich der Verarbeitung verschiedener Polarisationsarten und insbesondere für zirkular polarisierte Strahlung auslegbar sein. Bei der Verwendung für Flugkörper oder Satelliten ergibt sich als besondere Forderung, daß die Antennenanordnung möglichst wenig Raum beanspruchen und eine hohe mechanische Stabilität bei geringem Gewicht besitzen soll.

Eine Rundstrahlantenne der eingangs genannten Art ist aus NTZ, 1969, H. 5, S. 271-275 bekannt. Dort ist in Bild 1 auf Seite 272 eine Turnstile-Antenne abgebildet, wie sie bei der dritten Stufe der Trägerrakete ELDO-A verwendet wurde. Diese hat einen achssymmetrischen, zylindrischen Trägerkörper, an dessen Umfang jeweils um 90° gegeneinander versetzt vier Strahlerelemente angebracht sind. Dabei handelt es sich um Dipolstäbe, welche zunächst radial aus dem Trägerkörper herausragen und kurz über dessen Oberfläche rechtwinkelig abgebogen sind, so daß sie mit Abstand zur Oberfläche des Trägerkörpers und parallel zu dessen Symmetrieachse verlaufen. Wie bei Turnstile-Antennen üblich, erfolgt die Speisung der Dipolstäbe direkt an ihren radial aus dem Trägerkörper herausragenden Enden, siehe hierzu auch O. Zinke, H. Brunswig, «Lehrbuch der Hochfrequenztechnik», 1965, S. 218. Die vier Strahlerelemente sind mit jeweils 90° Phasenverschiebung gegeneinander gespeist, d. h. mit einer Phasendifferenz, welche dem Winkelabstand zwischen den einzelnen Strahlerelementen entspricht. Aus dem Strahlungsdiagramm dieser bekannten Rundstrahlantenne folgt, daß zwar nahezu in alle Raumrichtungen abgestrahlt wird, das gewünschte isotrope Strahlungsverhalten jedoch bei weitem noch nicht erreicht ist. Eine ähnliche Antenne, aber mit halbsichelförmigen (Scimitar) Antennenelementen ist aus der US-A 3015101 bekannt (siehe dort Fig. 15).

Der Erfindung liegt daher die Aufgabe zugrunde, eine Rundstrahlantenne der eingangs genannten Art bereitzustellen, mit der so weitgehend wie möglich ein isotropes Rundstrahlverhalten erzielbar ist.

Diese Aufgabe wird gemäß der Erfindung durch die im kennzeichnenden Teil des Patentanspruchs 1 genannten konstruktiven Maßnahmen gelöst.

Eine weitere Lösung der o.g. Aufgabe ist gemäß der Erfindung durch die im kennzeichnenden Teil des Patentanspruchs 6 genannten konstruktiven Maßnahmen gegeben.

Demnach sollen am Umfang eines achssymmetrischen Trägerkörpers in regelmäßigen Winkelabständen gleichartige Strahlerelemente angebracht sein. Diese Strahlerelemente sollen nach dem an sich bekannten Prinzip der Transmission-Line-, Low-Silhouette-Blade- oder Scimitar-Antennen aufgebaut sein. Deren Antennenstäbe können entweder jeweils auf einer separaten, auf dem Trägerkörper leitend befestigten Basisplatte oder direkt auf dem Trägerkörper angebracht sein. Basisplatte bzw. Trägerkörper werden in diesem Zusammenhang im folgenden auch als Antennenbasis bezeichnet. Die Speisung eines derartigen Strahlerelements erfolgt gewöhnlich über ein Koaxialkabel, dessen Außenleiter mit der Antennenbasis und dessen Innenleiter nach isolierter Durchführung durch letztere mit dem Antennenstab leitend verbunden ist. Die Lage des Fußpunktes des Innenleiters auf dem Antennenstab hängt dabei in erster Linie von der Betriebswellenlänge und dem Abstand von der Antennenbasis ab. Das Strahlungsverhalten eines derartigen Strahlerelements ist durch zwei orthogonal zueinander polarisierte Wellen bestimmt. Die primäre Welle wird dabei im wesentlichen durch den den Spalt zwischen Antennenbasis und Antennenstab durchquerenden Innenleiter erregt, wobei sich eine parallel zum Innenleiter polarisierte Rundstrahlung ergibt, ähnlich der Strahlung eines Monopols. Die sekundäre Welle wird durch den Antennenstab erregt und ist parallel zu diesem polarisiert. Das gesamte räumliche Strahlungsdiagramm eines derartigen Strahlerelementes ergibt sich aus der Überlagerung dieser beiden Wellen, die in Abhängigkeit von der Abstrahlrichtung zum Auftreten von linearer bis zirkularer Polarisation beider Drehrichtungen führt. Dieses Strahlungsverhalten weisen auch die in «Frequenz», 27 (1973), Heft 3, S. 74-77, beschriebenen Strahlerelemente vom Low-Silhouette-Blade-Typ auf.

Es hat sich nun gezeigt, daß ein isotropes Rundstrahlverhalten in sehr guter Annäherung dadurch erzielbar ist, daß am Umfang eines, wie oben erwähnt, symmetrischen Trägerkörpers in regelmäßigen Abständen derartige Strahlerelemente so angeordnet werden, daß deren Antennenstäbe in bezug auf die Symmetrieachse des Trägerkörpers bzw. deren Parallelen geneigt sind. Dabei sind in bekannter Weise die einzelnen Strahlerelemente mit einer Phasenverschiebung zu speisen, die sich durch Division des Vollwinkels von 360° durch die Anzahl der am Umfang insgesamt angeordneten Strahlerelemente ergibt. Somit addieren sich diese bei einem Umlauf gleichgerichteten Phasenverschiebungen zu 360°. Die Strahlerelemente sollen sämtlich im wesentlichen die gleichen geometrischen Abmessungen besitzen, und ihre Antennenstäbe sollen gegenüber der Symmetrieachse des Trägerkörpers sämtlich um den gleichen Winkelbetrag geneigt sein. Die Neigung wird dabei bevorzugt jeweils in einer Ebene erfolgen, die parallel zur Symmetrieachse orientiert ist und deren Flächennormale die Symmetrieachse schneidet.

Die oben erwähnten Low-Silhouette-Blade-Antennen sind in der genannten Literaturstelle lediglich als Einzelstrahler dargestellt, welche auf einer Grundplatte oder auf einem zylindrischen Trägerkörper montiert sind. Die für diese Einzelstrahler jeweils angegebenen Strahlungsdiagramme für die zwei orthogonalen Polarisationsrichtungen sind weit davon entfernt, ein isotropes Rundstrahlverhalten wiederzugeben. Aus diesen Einzelstrahlerdiagrammen kann noch nicht einmal geschlossen werden, daß ein solches isotropes Rundstrahlverhalten durch Anbringung mehrerer am Umfang des zylindrischen Trägerkörpers verteilter Einzelstrahlerelemente erzielbar ist. Vielmehr lassen die zusammengehörigen Einzeldiagramme, beispielsweise der Bilder 3b sowie 4a, darauf schließen, daß in der Richtung der Symmetrieachse des zylindrischen Trägerkörpers immer ein starker Einbruch der Strahlungsintensität verbleiben wird. Diesen Mangel beseitigt die Erfindung nun auf überraschende Weise dadurch, daß die Antennenstäbe der einzelnen Strahlerelemente nicht mehr parallel zur Symmetrieachse des Trägerkörpers, sondern geneigt dazu angeordnet sind.

Aus der gewünschten Polarisation, d.h. links oder rechts zirkular, der Rundstrahlantenne folgt, mit welchem Drehsinn die Strahlerelemente zu speisen sind. Um eine Optimierung der Rundstrahleigenschaften zu erhalten, sind die Antennenstäbe der Strahlerelemente mit ihren freien Enden nach der Seite geneigt, die dem Drehsinn der Polarisation und damit des Drehfeldes entspricht. Werden die Antennenstäbe bei Polarisationswechsel und damit verbundenem Wechsel des Drehfeldes der Speisung in der vorherigen Stellung belassen, so ergibt sich eine Verminderung der Isotropie im rückwärtigen Bereich.

Gemäß einer vorteilhaften Weiterbildung der Erfindung ist vorgesehen, an dem den freien Enden der Antennenstäbe abgewandten Ende des Trägerkörpers koaxial zu dessen Symmetrieachse einen kegelstumpfförmigen Reflektor mit zu den Strahlerelementen hin sich verjüngendem Querschnitt oder senkrecht zur Symmetrieachse einen ebenen Reflektor anzuordnen. Durch einen derartigen, mit dem Trägerkörper leitend verbundenen, metallischen Reflektor wird erreicht, daß die sonst vor allem in den rückwärtigen Raum gerichtete, kreuzpolarisierte Störstrahlung zum großen Teil durch Reflexion an der Reflektorfläche und gleichzeitige Phasenumkehr in Nutzstrahlung der gewünschten Polarisation umgewandelt wird. Dieser Effekt kann durch richtige Positionierung und Dimensionierung des Reflektors optimiert werden. Damit verbunden ist eine erhebliche Verminderung des an der Satellitenstruktur ungeordnet reflektierten Störstrahlungsanteils. Darüber hinaus kann zusätzlich bezüglich der Strahlerelemente hinter diesem ersten Reflektor mit Abstand zu diesem und über dessen Rand hinausragend, ein weiterer, ebener Reflektor angeordnet sein. Dieser Reflektor verstärkt den obigen Effekt, indem er eine Beugung der Störstrahlung um den Rand des ersten Reflektors herum weitgehend reduziert und somit zusätzlich zur Unterdrückung der kreuzpolarisierten Strahlung in den rückwärtigen Raumbereich beiträgt, die bei einer Reflexion beispielsweise am Satellitenkörper den Drehsinn der Polarisierung umkehren und somit mit der Nutzstrahlung unkontrolliert interferieren würde.

Eine weitere Abstimmung des Strahlungsdiagramms kann dadurch ermöglicht werden, daß der Trägerkörper in axialer Richtung über die freien Enden der Antennenstäbe hinausragt. Dies geschieht vorzugsweise um einen Betrag von einem Viertel bis der Hälfte der Betriebswellenlänge. Hierdurch wird vor allem die Isotropie der Strahlung verbessert.

Eine bevorzugte Ausführungsform der erfindungsgemäßen Antennenanordnung ist dadurch gegeben, daß der Trägerkörper einen gleichbleibend quadratischen Querschnitt aufweist und an jeder seiner vier Seitenflächen ein Strahlerelement trägt. Dabei sind die jeweiligen Antennenstäbe mit ihren freien Enden in zur jeweiligen Seitenfläche parallelen Ebenen um einen vorgebbaren Winkel gegenüber der Symmetrieachse des Trägerkörpers geneigt. Die vier Strahlerelemente werden mit jeweils 90° Phasendifferenz zueinander gespeist.

Zum Zwecke der phasenverschobenen Speisung der Strahlerelemente wird zweckmäßig ein Hybridnetzwerk verwendet, welches auf der Rückseite des weiteren ebenen Reflektors integriert sein kann. Die Verschaltung kann dabei derart gestaltet sein, daß das Hybridnetzwerk ausgangsseitig über HF-Leitungen mit den einzelnen Strahlerelementen verbunden ist. Dazu wird der Trägerkörper als Hohlkörper ausgebildet, so daß die HF-Leitungen, beispielsweise Koaxialkabel, in seinem Inneren verlaufen und durch seine Seitenwände hindurch mit den Strahlerelementen verbunden werden können.

Die Rundstrahlantenne soll flexibel hinsichtlich der beiden möglichen Drehrichtungen der zirkularen Polarisation sein. Daher wird das Hybridnetzwerk zweckmäßig eingangsseitig mit je einem Eingang für links- und rechtsdrehende Polarisation bzw. Phasenansteuerung ausgestattet. Beim Wechsel der Polarisationsdrehrichtung ist es zweckmäßig, die Strahlerelemente selbst, bezogen auf deren Antennenstäbe, ebenfalls in die andere Drehrichtung zu neigen.

Schließlich besteht bei einem Hybridnetzwerk mit zwei Eingängen noch die Möglichkeit, auch eine simultane Einspeisung einer links- und rechtsdrehenden Welle vorzunehmen.

Im folgenden wird die Erfindung anhand von in den Abbildungen dargestellten Ausführungsbeispielen näher erläutert. Es zeigen:
Fig. 1 eine Rundstrahlantenne gemäß der Erfindung mit einem Trägerkörper quadratischen Querschnitts und vier Strahlerelementen in Seitenansicht;
Fig. 2 ein durch die Rundstrahlantenne der Fig. 1 erzielbares Strahlungsdiagramm.
Fig. 3 eine weitere Rundstrahlantenne gemäß der Erfindung.

In Fig. 1 ist in schematischer Weise in Seitenansicht eine Rundstrahlantenne dargestellt, die im wesentlichen aus einem Trägerkörper 1, vier Strahlerelementen 2, einem kegelstumpfförmigen, ersten Reflektor 12 sowie einem ebenen Reflektor 13 besteht. Der Trägerkörper hat in seinem oberen, die Strahlerelemente 2 tragenden Teil einen quadratischen Querschnitt, geht in einem anschließenden Teil 10 auf einen kreisförmigen Querschnitt über, den er in seinem unteren Teil 14 beibehält. Der Trägerkörper 1, 10, 14 ist über seine ganze Länge als Hohlkörper ausgebildet und aus Metall, etwa Aluminium, gefertigt. Er besitzt eine Symmetrieachse 5.

Die Strahlerelemente 2 sind hier vom Typ der sogenannten Transmission-Line- oder Low-Silhouette-Blade-Antennen und bestehen im wesentlichen aus je einer metallischen Basisplatte 3 und einem ebenfalls metallischen Antennenstab 4, der über nahezu seine gesamte Länge in einem gewissen Abstand parallel zur Basisplatte 3 geführt und mit dieser leitend verbunden ist. Das Strahlerelement 2 ist als Gußstück ausgeführt, so daß der Antennenstab 4 über die Basisplatte 3 elektrisch leitenden Kontakt zum Trägerkörper hat. Die Speisung der Strahlerelemente 2 erfolgt jeweils über ein eigenes Koaxialkabel 6. Dies ist durch einen Teilschnitt am Strahlerelement 2a näher dargestellt. Demnach wird das Koaxialkabei 6 zunächst, aus dem Inneren des hohlen Trägerkörpers 1 kommend, durch eine entsprechende Öffnung in dessen Wand hindurchgeführt. Der Außenleiter 9 wird dann mit der Basisplatte 3 in elektrischen Kontakt gebracht. Der Innenleiter 7 mit der ihn umgebenden Isolierung 8 ist dann durch eine dafür vorgesehene Öffnung in der Basisplatte 3 hindurchgeführt. Der Innenleiter 7 ist zweckmäßig unter Schaffung eines guten elektrischen Kontaktes in eine Bohrung des Antennenstabes 4 eingesenkt. Der Anschluß des Koaxialkabels 6 an die Strahlerelemente 2 kann auch mittels HF-Steckverbindungen erfolgen. Anstelle von Koaxialkabeln können auch andere HF-Leitungen verwendet werden.

Die Koaxialkabel der vier Strahlerelemente sind an die entsprechenden Ausgänge eines Hybridnetzwerkes 16 angeschlossen, welches an der Unterseite der Reflektorplatte 13 angebracht sein kann. Die Speisung erfolgt mit jeweils 90° Phasenverschiebung zwischen benachbarten Strahlerelementen mit einem bezüglich der Symmetrieachse rechtsdrehenden Drehfeld. Die bevorzugte Polarisationsrichtung ist damit zirkular rechtsdrehend.

In Abhängigkeit von der Betriebswellenlänge λ ist die Rundstrahlantenne so dimensioniert, daß die Seitenlänge c des quadratischen Querschnitts sowie die Länge d des über die Strahlerelemente 2 hinausragenden Teils des Trägerkörpers 1 je ca. λ/4 bis A./2, die Gesamtlänge I der Rundstrahlantenne ca. 1,5 λ und der Durchmesser D der Reflektorplatte 13 ca. λ beträgt. Für die Erzielung eines optimalen Strahlungsdiagramms sollte der Winkel α, um den die Antennenstäbe 4 bzw. die durch deren Längserstreckung und deren Verbindungsstelle 17 zum Trägerkörper gegebenen Symmetrieebenen 18 der Strahlerelemente 2 gegenüber der durch die Symmetrieachse 5 gegebenen Richtung geneigt sind, bis zu 45° betragen, vorzugsweise zwischen 18° und 36°. Ein günstiger Bereich für den halben Öffnungswinkel β/2 des kegelstumpfförmigen Reflektors 12 ist ß/2 > 45°.

Fig. 2 zeigt ein bei einer Betriebsfrequenz von 2,1 GHz mit der Rundstrahlantenne der Fig. 1 aufgenommenes Strahlungsdiagramm. Dargestellt ist eine zur Zeichenebene der Fig. 1 parallele, durch die Symmetrieachse 5 verlaufende Ebene, wobei die Richtung der Symmetrieachse 5 gleichzeitig mit der Richtung 8 = 0° identisch ist. Die ausgezogene Kurve R gibt in Abhängigkeit vom Ablagewinkel 0 die relative Strahlungsleistung der im vorliegenden Falle gewünschten, rechtszirkular polarisierten Strahlung wieder.

Fig. 3 zeigt eine weitere, mit Vorteil anzuwendende Ausführungsform der Erfindung. Die schematisch dargestellte Rundstrahlantenne dient dem simultanen Betrieb von rechts- und linkszirkularer Polarisation. Die Strahlerelemente 19 sind im gegenseitigen Abstand von jeweils 90° auf einem rotationssymmetrischen Trägerkörper 20 mit kreiszylindrischem Querschnitt so angeordnet, daß sie parallel zur Symmetrieachse 21 des Trägerkörpers 20 orientiert sind. Die Strahlerelemente 19 werden über Koaxialkabel mit jeweils 90° Phasendifferenz von einem Hybridnetzwerk gespeist. Der sich an den bezüglich der Pfeil richtung 15 nach vorn orientierten, mit konstantem kreiszylindrischen Querschnitt ausgestatteten Teil des Trägerkörpers 20 nach hinten anschließende Übergangsteil 22 hat einen sich aufweitenden kreisförmigen Querschnitt und im Längsschnitt eine doppelt gegensinnig gekrümmte, nämlich doppelt exponentiell geformte Außenkontur. Diese Gestaltung trägt zur Diagrammformung bei.

Die von den Strahlerelementen 19 erzeugten Oberflächenströme fließen auf der Oberfläche des Trägerkörpers 20 und in Fortsetzung vermindert auf dem doppelt exponentiell geformten Übergangsteil 22. Diese Ströme erzeugen ihrerseits ein elektromagnetisches Feld, das mit dem primären Strahlungsfeld interferiert. Durch die Krümmung der Oberfläche entstehen allerdings keine bevorzugten Raumrichtungen für das interferierende Strahlungsfeld. Infolgedessen bleibt das Strahlungsverhalten der Antenne im Winkelbereich 0° < A < 90° weitgehend erhalten. Für die rückwärtig gerichtete primäre Strahlung wirkt der exponentiell geformte Übergangsteil 22 als geometrisch optischer Schatten, der durch Veränderung des Abstandes zwischen den Strahlerelementen 19 sowie die spezielle Formung des exponentiellen Übergangsteils eingestellt werden kann. Durch die spezielle Formgebung des Übergangsteils entsteht kein gebeugtes Strahlungsfeld. Zur Verminderung der rückwärtig gerichteten, kreuzpolaren Störstrahlung dient eine Wellenfalle 24 der radialen Tiefe λ/4 in dem an den Übergangsteil 22 anschließenden Abschlußteil 23, der wiederum einen konstanten kreisförmigen Querschnitt mit allerdings vergrößertem Radius aufweist. Die Verminderung des kreuzpolaren Pegels im Winkelbereich 90° < 0 < 150° beträgt ca. 10 dB.

## Patentansprüche

1. Rundstrahlantenne mit einem an seiner Oberfläche elektrisch leitenden Trägerkörper (1) achssymmetrischen Querschnitts sowie mehreren, am Umfang des Trägerkörpers in gleichmäßigem Winkelabstand voneinander angeordneten Strahlerelementen (2), welche in Bezug auf die jeweils benachbarten Strahlerelemente mit dem Winkelabstand entsprechender Phasenverschiebung gespeist sind und jeweils mit Abstand zur Oberfläche des Trägerkörpers geführte Antennenstäbe (4) aufweisen, dadurch gekennzeichnet, daß die Antennenstäbe (4) jeweils an einer Seite mit dem Trägerkörper (1) elektrisch leitend verbunden sind, daß die Antennenstäbe je mit einem eigenen, durch den Spalt zwischen Trägerkörper (1) und Antennenstab (4) hindurchgeführten, gegenüber der leitenden Oberfläche des Trägerkörpers (1) isolierten Speiseleiter (7) verbunden sind und daß die durch die Längserstreckung der Antennenstäbe (4) sowie deren Verbindungsstellen mit dem Trägerkörper (1) gegebenen Symmetrieebenen in Bezug auf die Symmetrieachse des Trägerkörpers (1) geneigt sind.

2. Rundstrahlantenne nach Anspruch 1, dadurch gekennzeichnet, daß an dem den freien Enden der Antennenstäbe (4) abgewandten Ende des Trägerkörpers (1) koaxial zu dessen Symmetrieachse (5) ein kegelstumpfförmiger Reflektor (12) mit zu den Strahlerelementen (2) hin sich verjüngendem Querschnitt angeordnet ist.

3. Rundstrahlantenne nach Anspruch 1, dadurch gekennzeichnet, daß an dem den freien Enden der Antennenstäbe (4) abgewandten Ende des Trägerkörpers (1) senkrecht zu dessen Symmetrieachse (5) ein ebener Reflektor angeordnet ist.

4. Rundstrahlantenne nach Anspruch 2 oder 3, dadurch gekennzeichnet, daß in Bezug auf die Strahlerelemente (2) hinter dem kegelstumpfförmigen Reflektor (12) bzw. ebenen Reflektor mit Abstand zu diesem und über dessen Rand hinausragend, ein weiterer ebener Reflektor (13) angeordnet ist.

5. Rundstrahlantenne nach einem der vorhergehenden Ansprüche, dadurch gekennzeichnet, daß bei einem Trägerkörper (1) mit quadratischem Querschnitt an jeder seiner vier Seitenflächen ein Strahlerelement (2) angeordnet ist.

6. Rundstrahlantenne mit einem an seiner Oberfläche elektrisch leitenden Trägerkörper (20) achssymmetrischen Querschnitts sowie mehreren, am Umfang des Trägerkörpers in gleichmäßigem Winkelabstand voneinander angeordneten Strahlerelementen (19), welche in Bezug auf die jeweils benachbarten Strahlerelemente mit dem Winkelabstand entsprechender Phasenverschiebung gespeist sind und jeweils mit Abstand zur Oberfläche des Trägerkörpers achsparallel geführte gerade Antennenstäbe (4) aufweisen, dadurch gekennzeichnet, daß die Antennenstäbe (4) jeweils an einer Seite elektrisch leitend mit dem Trägerkörper (20) und weiterhin je mit einem eigenen, durch den Spalt zwischen Trägerkörper (20) und Antennenstab (4) hindurchgeführten, gegenüber der leitenden Oberfläche des Trägerkörpers (20) isolierten Speiseleiter verbunden sind.

7. Rundstrahlantenne nach Anspruch 6, dadurch gekennzeichnet, daß der Trägerkörper (20) einen die Strahlerelemente (19) tragenden Teil mit konstantem, kreiszylindrischem Querschnitt sowie einen daran anschließenden Übergangsteil (22) mit sich erweiterndem, kreisförmigem Querschnitt aufweist, der wiederum in einem anschließenden, kreiszylindrischen Abschlußteil (23) ausläuft, wobei der Übergangsteil (22) im Längsschnitt eine doppelt gegensinnig, vorzugsweise doppelt exponentiell gekrümmte Außenkontur besitzt.

8. Rundstrahlantenne nach Anspruch 7, dadurch gekennzeichnet, daß im kreiszylindrischen Abschlußteil (23) eine durch eine ringförmige Ausnehmung der radialen Tiefe λ/4 gebildete Wellenfalle (24) vorhanden ist.

## Claims

1. An omnidirectional antenna having a carrier body (1) of axially-symmetrical cross-section which is electrically conductive at its surface as well as several radiator elements (2) which are arranged at a uniform angular spacing from one another on the circumference of the carrier body and which with respect to the respectively neighbouring radiator elements are fed with a phase shift corresponding to the angular spacing and have antenna rods (4) respectively conducted at a spacing from the surface of the carrier body, characterised in that the antenna rods (4) are respectively connected on one side in an electrically conductive manner to the carrier body (1), in that the antenna rods are each connected to a supply line (7) of their own which is conducted through the gap between the carrier body (1) and the antenna rod (4) and which is insulated relative to the conductive surface of the carrier body (1) and in that the planes of symmetry through the longitudinal extent of the antenna rods (4) as well as the connection points thereof to the carrier body (1) are inclined with respect to the axis of symmetry of the carrier body (1).

2. An omnidirectional antenna according to claim 1, characterised in that arranged at that end of the carrier body (1) which is remote from the free ends of the antenna rods (4), and coaxially with the axis of symmetry (5) thereof, is a frustoconical reflector (12) having a cross-section which narrows towards the radiator elements (2).

3. An omnidirectional antenna according to claim 1, characterised in that arranged at that end of the carrier body (1) which is remote from the free ends of the antenna rods (4), and perpendicular to the axis of symmetry (5) thereof, is a flat reflector.

4. An omnidirectional antenna according to claim 2 or 3, characterised in that arranged with respect to the radiator elements (2) behind the frustoconical reflector (12) or respectively flat reflector at a spacing from this and projecting beyond the edge thereof is a further flat reflector (13).

5. An omnidirectional antenna according to one of the preceding claims, characterised in that in the case of a carrier body (1) having a square cross-section a radiator element (2) is arranged on each of its four side surfaces.

6. An omnidirectional antenna having a carrier body (20) of axially-symmetrical cross-section which is electrically conductive on its surface as well as several radiator elements (19) which are arranged at a uniform angular spacing from one another on the circumference of the carrier body and which with respect to the respectively neighbouring radiator elements are fed with a phase shift corresponding to the angular spacing and have straight antenna rods (4) which are respectively conducted in axially-parallel manner at a spacing from the surface of the carrier body, characterised in that the antenna rods (4) are respectively connected on one side in an electrically conductive manner to the carrier body (20) and are furthermore each connected to a feed conductor of their own which is conducted through the gap between the carrier body (20) and the antenna rod (4) and which is insulated relative to the conductive surface of the carrier body (20).

7. An omnidirectional antenna according to claim 6, characterised in that the carrier body (20) has a part having a constant circular-cylindrical cross-section which carries the radiator elements (19) as well as a transition part (22) having a widening circular cross-section which adjoins thereto and which in turn culminates in an adjoining circular-cylindrical terminal part (23), in which respect the transition part (22) possesses in longitudinal section a doubly opposingly, preferably doubly exponentially curved outer contour.

8. An omnidirectional antenna according to claim 7, characterised in that a wave trap (24) formed by an annular recess of the radial depth λI4 is present in the circular cylindrical terminal part (23).

## Revendications

1. Antenne omnidirectionnelle comprenant un support (1) de section transversale symétrique par rapport à l'axe et électriquement conducteur au niveau de sa surface, ainsi que plusieurs éléments émetteurs (2) qui, installés avec un écart angulaire régulier les uns par rapport aux autres sur la périphérie du support (2), sont alimentés, par rapport aux éléments émetteurs respectivement voisins, avec un déphasage correspondant à l'écart angulaire et comportent des bâtons d'antenne (4) respectivement disposés à distance de la surface du support, caractérisée par le fait que les bâtons d'antenne (4), sur un côté, sont chacun raccordés de façon conductrice au support (1), que les bâtons d'antenne sont respectivement raccordés à un conducteur d'alimentation (7) qui leur est propre, qui est isolé vis-à-vis de la surface conductrice du support (2) et qui passe à travers la fente comprise entre le support (1) et le bâton d'antenne (7) et que les plans de symétrie, définis par la longueur des bâtons d'antenne (4) ainsi que par leurs points de raccordement au support (1), sont inclinés par rapport à l'axe de symétrie du support (1).

2. Antenne omnidirectionnelle selon la revendication 1, caractérisée par le fait qu'un réflecteur tronconique (12) de section transversale allant en se diminuant en direction des éléments émetteurs (2) est installé à l'extrémité du support (1) opposée aux extrémités libres des bâtons d'antenne (4), coaxialement à l'axe de symétrie (5) du support (1).

3. Antenne omnidirectionnelle selon la revendication 1, caractérisée par le fait qu'un réflecteur plan est installé à l'extrémité du support (1) opposée aux extrémités libres des bâtons d'antenne, perpendiculairement à l'axe de symétrie (5) du support (1).

4. Antenne omnidirectionnelle selon la revendication 2 ou 3, caractérisée par le fait qu'un autre réflecteur plan (13) est installé, vu par rapport aux éléments émetteurs (2), derrière le réflecteur tronconique (12) ou le réflecteur plan, à distance de ce dernier et faisant saillie en-dehors de son bord.

5. Antenne omnidirectionnelle selon l'une des revendications précédentes, caractérisée par le fait qu'en cas d'un support (1) de section transversale carrée, un élément émetteur (2) est disposé sur chacune de ses quatre surfaces latérales.

6. Antenne omnidirectionnelle comprenant un support (20) de section transversale symétrique par rapport à l'axe et électriquement conducteur au niveau de sa surface, ainsi que plusieurs éléments émetteurs (19) qui, installés avec un écart angulaire régulier les uns par rapport aux autres, sur la périphérie du suppport. sont alimentés, par rapport aux éléments émetteurs respectivement voisins, avec un déphasage correspondant à l'écart angulaire et comportent des bâtons d'antenne droits (4) respectivement disposés à distance de la surface du support parallèlement à l'axe, caractérisée par le fait que les bâtons d'antenne (4), par un côté, sont respectivement raccordés de façon électriquement conductrice au support (20) et par ailleurs à leur propre conducteur d'alimentation passant à travers la fente comprise entre le support (20) et le bâton d'antenne (4) et isolé vis-à-vis de la surface conductrice du support (20).

7. Antenne omnidirectionnelle selon la revendication 6, caractérisée par le fait que le support (20) comporte une partie de section transversale cylindrique circulaire constante portant les éléments émetteurs (19) ainsi qu'une partie transitoire (22), s'y rattachant, de section transversale circulaire allant en augmentant et se terminant en une partie finale (23) cylindrique circulaire consécutive, la partie transitoire (22) présentant, en coupe longitudinale, un contour extérieur à double courbure en sens contraire, de préférence exponentielle.

8. Antenne omnidirectionnelle selon la revendication 7, caractérisée par le fait qu'un piège d'ondes (24), formé par un évidement annulaire de profondeur radiale λI4, est prévu dans la partie finale cylindrique circulaire (23).
